# EUROPÄISCHE PATENTANMELDUNG

(11) **EP 3 173 711 A1**
(43) Veröffentlichungstag der Anmeldung: **31.05.2017**
(21) Anmeldenummer: 16201476.5
(22) Anmeldetag: 30.11.2016
(51) Int. Cl.: F24H 9/20, F24D 19/10

(54) **HEIZUNGSÜBERWACHUNGSSYSTEM**

(30) Priorität: 30.11.2015 PT 2015108992
(71) Anmelder: Bosch Termotecnologia S.A., 3800-533 Aveiro (PT)
(72) Erfinder: Silva, Ricardo Jose, 4250-554 Porto (PT); Carvalhal, Ana Luisa, 4000-487 Porto (PT)
(74) Vertreter: Bee, Joachim

(57) **Zusammenfassung**

Die Erfindung betrifft ein Heizungsüberwachungssystem mit einer Ausgabeeinheit (12) und mit einer Heizgerätevorrichtung (14), welche eine Überwachungseinheit (16) aufweist, welche dazu vorgesehen ist, zumindest eine Wirkungsgradkenngröße zumindest einer Wärmeerzeugereinheit (18) zu ermitteln und zumindest eine mit der Wirkungsgradkenngröße korrelierende Ausgabekenngröße an die Ausgabeeinheit (12) zu übertragen.

## Beschreibung

### Stand der Technik

Die Erfindung betrifft ein Heizungsüberwachungssystem nach dem Oberbegriff des Patentanspruchs 1 und ein Verfahren nach dem Oberbegriff des Patentanspruchs 9.

Es sind bereits Heizungsüberwachungssysteme bekannt, welche dazu vorgesehen sind, einen momentanen und/oder durchschnittlichen Brennstoffverbrauch einer Wärmeerzeugereinheit zu ermitteln.

### Offenbarung der Erfindung

Es wird ein Heizungsüberwachungssystem vorgeschlagen mit einer Ausgabeeinheit und mit einer Heizgerätevorrichtung, welche eine Überwachungseinheit aufweist, welche dazu vorgesehen ist, zumindest eine Wirkungsgradkenngröße zumindest einer Wärmeerzeugereinheit zu ermitteln und zumindest eine mit der Wirkungsgradkenngröße korrelierende Ausgabekenngröße an die Ausgabeeinheit zu übertragen.

Unter einer "Ausgabeeinheit" soll insbesondere eine Einheit verstanden werden, welche dazu vorgesehen ist, in zumindest einem Betriebszustand eine optische und/oder akustische Ausgabe zu vermitteln und vorzugsweise ein für einen Menschen sichtbares und/oder hörbares Signal abzugeben. Insbesondere weist die Ausgabeeinheit zumindest ein optisches Ausgabemittel und/oder zumindest ein akustisches Ausgabemittel auf. Unter einem "optischen Anzeigemittel" soll insbesondere ein Leuchtmittel, vorzugsweise eine LED, und/oder eine, vorzugsweise hinterleuchtete, Displayeinheit, insbesondere eine Matrixdisplayeinheit, vorzugsweise ein LCD-Display, ein OLED-Display, ein TFT-Display und/oder elektronisches Papier, insbesondere E-Paper und E-Ink, verstanden werden. Unter einem "akustischen Ausgabemittel" soll insbesondere eine Einheit verstanden werden, die dazu vorgesehen ist, elektrische Energie in Schallenergie umzuwandeln. Insbesondere weist sie eine Elektronik auf, die dazu vorgesehen ist, eine Frequenz zwischen 0 Hz und 20 kHz, insbesondere zwischen 50 Hz und 8 kHz, vorzugsweise zwischen 200 Hz und 5 kHz, zu erzeugen und diese auf einen Tonerzeuger des akustischen Anzeigemittels, insbesondere auf eine Saite und/oder eine Membran, vorzugsweise auf einen Lautsprecher, zu übertragen. Unter einer "Heizgerätevorrichtung" soll in diesem Zusammenhang insbesondere zumindest ein Teil, insbesondere eine Unterbaugruppe, eines Heizgeräts, insbesondere einer Heizungsanlage verstanden werden. Insbesondere kann die Heizgerätevorrichtung die Wärmeerzeugereinheit umfassen. Unter einer "Überwachungseinheit" soll in diesem Zusammenhang insbesondere eine elektronische Einheit verstanden werden, welche dazu vorgesehen ist, zumindest einen Betriebsparameter einer Wärmeerzeugereinheit zu erfassen und/oder auszuwerten. Unter einer "Wärmeerzeugereinheit" soll in diesem Zusammenhang insbesondere eine Einheit verstanden werden, welche dazu vorgesehen ist, insbesondere unter Verwendung zumindest eines Energieträgers Wärmeenergie zu gewinnen und/oder nutzbar zu machen. Insbesondere ist die Wärmeerzeugereinheit als ein Heizkessel, beispielsweise als ein Gasheizkessel und/oder ein Ölheizkessel und/oder ein Pelletheizkessel, ausgebildet.

Unter einer "Wirkungsgradkenngröße" soll in diesem Zusammenhang eine Kenngröße verstanden werden, welche zumindest eine Information enthält, aus welcher unmittelbar ein Wirkungsgrad einer Wärmeerzeugereinheit ermittelt und/oder berechnet werden kann. Zur Ermittlung der Wirkungsgradkenngröße ist die Überwachungseinheit insbesondere dazu vorgesehen, insbesondere kontinuierlich oder in festgelegten Zeitabständen eine Eingangsleistung und eine Ausgangsleistung der Wärmeerzeugereinheit zu erfassen. Insbesondere kann die Überwachungseinheit zumindest einen Durchflussmesser aufweisen, welcher dazu vorgesehen ist, eine der Wärmeerzeugereinheit zugeführte Brennstoffmenge zu erfassen. Insbesondere kann die Überwachungseinheit zumindest einen Wärmezähler aufweisen, welcher dazu vorgesehen ist, eine Ausgangsleistung der Wärmeerzeugereinheit zu erfassen. Insbesondere weist die Überwachungseinheit eine Recheneinheit auf, welche dazu vorgesehen ist, anhand der Eingangsleistung und der Ausgangsleistung der Wärmeerzeugereinheit kontinuierlich oder zu festgelegten Zeitpunkten einen Wirkungsgrad der Wärmeerzeugereinheit zu berechnen. Unter einer "Recheneinheit" soll insbesondere ein Controller mit einem Prozessor, einer Speichereinheit, und/oder ein in der Speichereinheit gespeichertes Betriebs-, Steuer- und/oder Berechnungsprogramm verstanden werden. Unter einer "mit der Wirkungsgradkenngröße korrelierenden Ausgabekenngröße" soll insbesondere eine Kenngröße verstanden werden, welche einen direkten Zusammenhang mit der Wirkungsgradkenngröße aufweist und welche zumindest eine einem Benutzer über die Ausgabeeinheit ausgebbare Information über einen Wirkungsgrad der Wärmeerzeugereinheit umfasst.

Durch eine derartige Ausgestaltung kann ein gattungsgemäßes Heizungsüberwachungssystem mit verbesserten Betriebseigenschaften bereitgestellt werden. Insbesondere kann vorteilhaft eine Wirkungsgradkenngröße einer Wärmeerzeugereinheit kontinuierlich oder in festgelegen Zeitabständen ermittelt und eine mit der Wirkungsgradkenngröße korrelierende Ausgabekenngröße an eine Ausgabeeinheit übertragen werden. Hierdurch können einem Bediener oder einem Betreiber der Wärmeerzeugereinheit vorteilhaft Informationen über einen Wirkungsgrad der Wärmeerzeugereinheit zur Verfügung gestellt werden.

Ferner wird vorgeschlagen, dass die Ausgabeeinheit zumindest teilweise Teil der Heizgerätevorrichtung ist. Insbesondere kann die Ausgabeeinheit zumindest ein Ausgabemittel aufweisen, welches zumindest teilweise unmittelbar in die Heizgerätevorrichtung integriert und/oder insbesondere unmittelbar an der Heizgerätevorrichtung, vorzugsweise unmittelbar an der Wärmeerzeugereinheit, angeordnet ist. Hierdurch können Informationen über einen Wirkungsgrad einer Wärmerzeugereinheit vorteilhaft unmittelbar an der Heizgerätevorrichtung, vorzugsweise unmittelbar an der Wärmeerzeugereinheit, bereitgestellt werden. Hierdurch kann eine vorteilhaft einfache Inbetriebnahme, Einstellung und/oder eine Wartung der Heizgerätevorrichtung erreicht werden.

Des Weiteren wird vorgeschlagen, dass die Ausgabeeinheit zumindest teilweise als eine von der Heizgerätevorrichtung getrennte, externe Einheit ausgebildet ist. Insbesondere kann die Ausgabeeinheit zumindest ein abgesetztes Ausgabemittel aufweisen, welches räumlich getrennt von der Heizgerätevorrichtung, vorzugsweise räumlich getrennt von der Wärmeerzeugereinheit, angeordnet ist. Hierdurch können Informationen über einen Wirkungsgrad einer Wärmerzeugereinheit vorteilhaft räumlich getrennt von der Heizgerätevorrichtung, vorzugsweise räumlich getrennt von der Wärmeerzeugereinheit, bereitgestellt werden. Hierdurch kann eine vorteilhaft einfache Wartung und/oder Überwachung, insbesondere eine vorteilhaft einfache Fernwartung und/oder Fernüberwachung, der Heizgerätevorrichtung erreicht werden.

Zudem wird vorgeschlagen, dass das Heizungsüberwachungssystem zumindest eine Datenschnittstelle aufweist, welche dazu vorgesehen ist, die Ausgabekenngröße zumindest teilweise drahtlos an die Ausgabeeinheit zu senden. Unter einer "Datenschnittstelle" soll in diesem Zusammenhang insbesondere eine Schnittstelle verstanden werden, welche dazu vorgesehen ist, Daten insbesondere zumindest teilweise drahtlos und/oder zumindest teilweise drahtgebunden zu senden und/oder zu empfangen. Eine Datenübertragung zwischen der Datenschnittstelle und der Ausgabeeinheit kann insbesondere über das Internet, über ein Mobilfunknetz und/oder eine drahtlose und/oder drahtgebundene Netzwerkverbindung erfolgen. Hierdurch kann eine vorteilhaft einfache, sichere und/oder zuverlässige Übertragung der Ausgabekenngröße an die Ausgabeeinheit erreicht werden.

Ferner wird vorgeschlagen, dass die Ausgabeeinheit zumindest teilweise als eine mobile Ausgabeeinheit ausgebildet ist. Unter einer "mobilen Ausgabeeinheit" soll insbesondere ein tragbares elektronisches Gerät, wie beispielsweise Smartphone, ein Tablet-PC, ein Handy und/oder ein PDA, verstanden werden. Alternativ oder zusätzlich kann die Ausgabeeinheit zumindest teilweise als ein Laptop und/oder ein Desktop-PC ausgebildet sein. Hierdurch kann eine vorteilhaft ortsungebundene und/oder flexible Ausgabe der Ausgabekenngröße erfolgen.

Des Weiteren wird vorgeschlagen, dass die Heizungsüberwachungseinheit einen Server aufweist, welcher in zumindest einem Betriebszustand mit der Überwachungseinheit gekoppelt ist. Unter einem "Server" soll in diesem Zusammenhang insbesondere zumindest ein Computer verstanden werden, welcher in zumindest ein Netzwerk eingebunden ist und welcher dazu vorgesehen ist, mit dem Netzwerk verbundene Arbeitsstationen Dienste, beispielsweise Dienste zu einer Datenverwaltung, zur Verfügung zu stellen. Vorzugsweise ist die Überwachungseinheit dazu vorgesehen, zumindest die Ausgabekenngröße an den Server zu übertragen. Eine Datenübertragung zwischen der Überwachungseinheit und dem Server kann insbesondere über das Internet, über ein Mobilfunknetz und/oder eine drahtlose und/oder drahtgebundene Netzwerkverbindung erfolgen. Hierdurch können eine vorteilhaft sichere und/oder dauerhafte Speicherung und/oder eine vorteilhaft schnelle Auswertung und/oder Aufbereitung der Ausgabekenngröße erfolgen.

Ferner wird vorgeschlagen, dass die Ausgabeeinheit dazu vorgesehen ist, Daten von dem Server abzurufen und/oder zu verarbeiten. Insbesondere ist die Ausgabeeinheit dazu vorgesehen, gespeicherte Daten hinsichtlich der Ausgabekenngröße von dem Server abzurufen und/oder in einen Ausgabeinhalt zu überführen. Unter einem "Ausgabeinhalt" soll in diesem Zusammenhang insbesondere ein Inhalt verstanden werden, der in zumindest einem Betriebszustand der Ausgabeeinheit, insbesondere für einen Betrachter sichtbar durch die Ausgabeeinheit, dargestellt ist. Insbesondere handelt es sich bei dem Anzeigeinhalt um einen Text und/oder ein Bild und/oder eine Grafik und/oder eine andere, insbesondere optisch darstellbare Information. Hierdurch können technische Anforderungen an die Ausgabeinheit, insbesondere Anforderungen hinsichtlich eines verfügbaren Speichers und/oder hinsichtlich einer Rechenleistung, vorteilhaft gering gehalten werden.

Zudem wird ein Verfahren mit einem Heizungsüberwachungssystem vorgeschlagen, wobei zumindest eine Wirkungsgradkenngröße zumindest einer Wärmeerzeugereinheit ermittelt wird und zumindest eine mit der Wirkungsgradkenngröße korrelierende Ausgabekenngröße an eine Ausgabeeinheit übertragen wird. Hierdurch kann vorteilhaft eine Wirkungsgradkenngröße einer Wärmeerzeugereinheit kontinuierlich oder in festgelegten Zeitabständen ermittelt und eine mit der Wirkungsgradkenngröße korrelierende Ausgabegröße an eine Ausgabeeinheit übertragen werden. Insbesondere können einem Bediener oder einem Betreiber der Wärmeerzeugereinheit vorteilhaft Informationen über einen Wirkungsgrad der Wärmeerzeugereinheit zur Verfügung gestellt werden.

Das erfindungsgemäße Heizungsüberwachungssystem und/oder das erfindungsgemäße Verfahren soll/sollen hierbei nicht auf die oben beschriebene Anwendung und Ausführungsform beschränkt sein. Insbesondere kann das erfindungsgemäße Heizungsüberwachungssystem und/oder das erfindungsgemäße Verfahren zu einer Erfüllung einer hierin beschriebenen Funktionsweise eine von einer hierin genannten Anzahl von einzelnen Elementen, Bauteilen und Einheiten abweichende Anzahl aufweisen.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigt:
- Fig. 1: eine schematische Darstellung eines Heizungsüberwachungssystems mit einer Ausgabeeinheit und mit einer Heizgerätevorrichtung, welche eine Überwachungseinheit aufweist, welche dazu vorgesehen ist, zumindest eine Wirkungsgradkenngröße zumindest einer Wärmeerzeugereinheit zu ermitteln und zumindest eine mit der Wirkungsgradkenngröße korrelierende Ausgabekenngröße an die Ausgabeeinheit zu übertragen.

### Beschreibung des Ausführungsbeispiels

Figur 1 zeigt eine schematische Darstellung eines Heizungsüberwachungssystems 10. Das Heizungsüberwachungssystem 10 weist eine Ausgabeeinheit 12 und eine Heizgerätevorrichtung 14 auf, welche eine Überwachungseinheit 16 umfasst, die dazu vorgesehen ist, zumindest eine Wirkungsgradkenngröße einer Wärmeerzeugereinheit 18 zu ermitteln und zumindest eine mit der Wirkungsgradkenngröße korrelierende Ausgabekenngröße an die Ausgabeeinheit 12 zu übertragen. Die Überwachungseinheit 16 weist einen dem Fachmann bekannten Wärmezähler 24 und einen Durchflussmesser 26 auf. Der Durchflussmesser 26 ist in einer Brennstoffzuleitung 28 der Wärmeerzeugereinheit 18 angeordnet. Der Durchflussmesser 26 ist dazu vorgesehen, eine der Wärmeerzeugereinheit 18 zugeführte Brennstoffmenge zu erfassen. Der Wärmezähler 24 ist dazu vorgesehen, die von der Wärmeerzeugereinheit 18 abgegebene Wärmeenergie zu erfassen. Die Überwachungseinheit 16 ist dazu vorgesehen, anhand der durch den Durchflussmessers 26 erfassten Brennstoffmenge eine der Wärmeerzeugereinheit 18 zugeführte Energie zu ermitteln. Insbesondere ist die Überwachungseinheit 16 dazu vorgesehen, anhand der mittels des Durchflussmessers 26 und des Wärmezählers 24 erfassten Messwerte eine Wirkungsgradkenngröße der Wärmeerzeugereinheit 18 zu ermitteln. Vorzugsweise ist die Überwachungseinheit 16 dazu vorgesehen unmittelbar den Wirkungsgrad der Wärmeerzeugereinheit 18 zu berechnen.

Die Ausgabeeinheit 12 ist teilweise Teil der Heizgerätevorrichtung 14. Insbesondere ist ein Ausgabemittel 30, insbesondere ein optisches Ausgabemittel, der Ausgabeeinheit 12 unmittelbar in die Heizgerätevorrichtung 14 integriert. Ferner ist die Ausgabeeinheit 12 zumindest teilweise als eine von der Heizgerätevorrichtung 14 getrennte, externe Einheit 34 ausgebildet. Die externe Einheit 34 ist als eine mobile Ausgabeeinheit 32 ausgebildet. Die mobile Ausgabeeinheit 32 weist ein Ausgabemittel 36, insbesondere ein optisches Ausgabemittel, auf. Die mobile Ausgabeeinheit 32 ist hier beispielhaft als ein Smartphone ausgebildet.

Ferner weist das Heizungsüberwachungssystem 10 einen Server 22 auf, welcher mit der Überwachungseinheit 16 gekoppelt ist. Die Überwachungseinheit 16 ist dazu vorgesehen, zumindest die Ausgabekenngröße an den Server 22 zu übertragen. Zusätzlich können neben der Ausgabekenngröße auch weitere Kenngrößen, wie beispielsweise Kenngrößen hinsichtlich einer Betriebsdauer der Wärmeerzeugereinheit 18, an den Server 22 übertragen werden. Die Ausgabeeinheit 12 ist dazu vorgesehen, Daten, insbesondere gespeicherte Daten hinsichtlich der Ausgabekenngröße, von dem Server 22 abzurufen und/oder zu verarbeiten.

Die Heizgerätevorrichtung 14 weist eine Datenschnittstelle 20 auf, welche dazu vorgesehen ist, die Ausgabekenngröße zumindest teilweise drahtlos an die Ausgabeeinheit 12 zu senden. Insbesondere ist die Datenschnittstelle 20 dazu vorgesehen, die Ausgabekenngröße drahtlos an die externe Einheit 34 zu senden. Die Übertragung der Ausgabekenngröße von der Datenschnittstelle 20 an die externe Einheit 34 erfolgt insbesondere über den Server 22. Alternativ oder zusätzlich kann die Ausgabekenngröße auch unmittelbar von der Datenschnittstelle 20 an die externe Einheit 34 gesendet werden.

Durch das Heizungsüberwachungssystem 10 können einem Benutzer und/oder Betreiber der Wärmeerzeugereinheit 18 jederzeit Informationen über einen Wirkungsgrad der Wärmeerzeugereinheit 18 bereitgestellt werden. Insbesondere kann der Benutzer und/oder Betreiber in Echtzeit über den aktuellen Wirkungsgrad der Wärmeerzeugereinheit 18 informiert werden. Ferner können dem Benutzer und/oder Bediener, insbesondere unter Verwendung gespeicherter Daten hinsichtlich der Ausgabekenngröße, beispielsweise Informationen hinsichtlich eines zeitlichen Verlaufs des Wirkungsgrads der Wärmeerzeugereinheit 18 und oder hinsichtlich eines durchschnittlichen Wirkungsgrads der Wärmeerzeugereinheit 18 bereitgestellt werden. Dies ermöglicht es dem Bediener und/oder Betreiber einen Wirkungsgrad der Wärmeerzeugereinheit 18 zu analysieren und einen Betrieb der Wärmeerzeugereinheit 18, beispielsweise über eine Anpassung von Betriebsparametern, zu optimieren.

## Patentansprüche

1. Heizungsüberwachungssystem mit einer Ausgabeeinheit (12) und mit einer Heizgerätevorrichtung (14), welche eine Überwachungseinheit (16) aufweist, welche dazu vorgesehen ist, zumindest eine Wirkungsgradkenngröße zumindest einer Wärmeerzeugereinheit (18) zu ermitteln und zumindest eine mit der Wirkungsgradkenngröße korrelierende Ausgabekenngröße an die Ausgabeeinheit (12) zu übertragen.

2. Heizungsüberwachungssystem nach Anspruch 1, **dadurch gekennzeichnet, dass** die Ausgabeeinheit (12) zumindest teilweise Teil der Heizgerätevorrichtung ist (14).

3. Heizungsüberwachungssystem nach Anspruch 1 oder 2, **dadurch gekennzeichnet, dass** die Ausgabeeinheit (12) zumindest teilweise als eine von der Heizgerätevorrichtung (14) getrennte, externe Einheit (34) ausgebildet ist.

4. Heizungsüberwachungssystem nach einem der vorhergehenden Ansprüche, **dadurch gekennzeichnet, dass** die Heizgerätevorrichtung (14) zumindest eine Datenschnittstelle (20) aufweist, welche dazu vorgesehen ist, die Ausgabekenngröße zumindest teilweise drahtlos an die Ausgabeeinheit (12) zu senden.

5. Heizungsüberwachungssystem nach einem der vorhergehenden Ansprüche, **dadurch gekennzeichnet, dass** die Ausgabeeinheit (12) zumindest teilweise als eine mobile Ausgabeeinheit (32) ausgebildet ist.

6. Heizungsüberwachungssystem nach einem der vorhergehenden Ansprüche, **gekennzeichnet durch** einen Server (22), welcher in zumindest einem Betriebszustand mit der Überwachungseinheit (16) gekoppelt ist.

7. Heizungsüberwachungssystem nach Anspruch 6, **dadurch gekennzeichnet, dass** die Überwachungseinheit (16) dazu vorgesehen ist, zumindest die Ausgabekenngröße an den Server (22) zu übertragen.

8. Heizungsüberwachungssystem nach Anspruch 6 oder 7, **dadurch gekennzeichnet, dass** die Ausgabeeinheit (12) dazu vorgesehen ist, Daten von dem Server (22) abzurufen und/oder zu verarbeiten.

9. Verfahren mit einem Heizungsüberwachungssystem 10, insbesondere nach einem der vorhergehenden Ansprüche, wobei zumindest eine Wirkungsgradkenngröße zumindest einer Wärmeerzeugereinheit (18) ermittelt wird und zumindest eine mit der Wirkungsgradkenngröße korrelierende Ausgabekenngröße an eine Ausgabeeinheit (12) übertragen wird.

10. Heizgerätevorrichtung eines Heizungsüberwachungssystems (10) nach einem der Ansprüche 1 bis 8.
